# EUROPÄISCHE PATENTANMELDUNG

(11) **EP 1 080 894 A1**
(43) Veröffentlichungstag der Anmeldung: **07.03.2001**
(21) Anmeldenummer: 00114182.9
(22) Anmeldetag: 13.07.2000
(51) Int. Cl.: B41F 35/00

(54) **Zylinderwascheinrichtung**

(30) Priorität: 06.08.1999 DE 19937084
(71) Anmelder: Koenig & Bauer Aktiengesellschaft, 97080 Würzburg (DE)
(72) Erfinder: Hanke, Bernd, 01309 Dresden (DE); Tschacher, Gunnar, 01445 Radebeul (DE)

(57) **Zusammenfassung**

Die Erfindung betrifft eine Zylinderwascheinrichtung, bei der ein Waschtuch an die Oberfläche des zu waschenden Zylinders durch ein Andrückelement andrückbar ist, wobei das Andrückelement aus einer elastischen Gummimembran besteht, die einem Träger zugeordnet ist.

Aufgabe der Erfindung ist es daher, eine Einrichtung zum Waschen von Zylinders zu entwickeln, bei der ein Waschtuch durch ein Andrückelement gegen die Oberfläche des zu waschenden Zylinders gedrückt wird, wobei das Andrückelement einfach und robust aufgebaut ist und beim Andrücken des Waschtuches die Breite der Kontaktfläche des Waschtuches mit dem Zylinder über die Länge des Zylinders immer gleich bleibt.

Erfindungsgemäß wird die Aufgabe dadurch gelöst, dass die Gummimembran (22) als Profilschlauch mit einem geschlossenen Profil ausgebildet ist, der fest an einem Träger (21) angeordnet und auf seiner dem zu waschenden Zylinder (7) zugewandten Seite mit einem Steg (24) versehen ist.

## Beschreibung

Die Erfindung betrifft eine Zylinderwascheinrichtung, bei der ein Waschtuch an die Oberfläche des zu waschenden Zylinders durch ein Andrückelement andrückbar ist, wobei das Andrückelement aus einer elastischen Gummimembran besteht, die einem Träger zugeordnet ist.

Aus der DE 30 05 469 C2 ist eine Einrichtung bekannt, bei der im Wesentlichen eine Vorratsrolle, ein Andrückelement und eine Aufnahmerolle vorgesehen sind. Das auf der Vorratsrolle befindliche Waschtuch wird von dieser abgezogen, über das Andrückelement geführt und von der Aufnahmerolle aufgenommen. Das Andrückelement drückt das Waschtuch, welches vorher befeuchtet werden kann, gegen den Mantel des zu waschenden Zylinders.

Das Andrückelement besteht aus einer membranartigen elastischen Haut, die in einer U-Schiene gehalten wird, derart, dass zwischen beiden ein Hohlraum gebildet wird. Wird dieser Hohlraum mit Druck beaufschlagt, expandiert die Membran und drückt das Waschtuch gegen die Mantelfläche des zu waschenden Zylinders.

Nachteilig an dieser Lösung ist, dass die Größe der Kontaktfläche zwischen dem Waschtuch und der Mantelfläche des Zylinders über die Breite des zu waschenden Zylinders nicht gleich bleibt. Das hängt von der Druckverteilung im Hohlraum zwischen U-Schiene und Membran ab. Hinzu kommt, dass die Elastizität der Membran nicht gleichbleibend ist. Da die Elastizität der Membran gewährleistet werden muß, ist die Membran relativ dünn, so dass deren Beschädigung beim Passieren von Unebenheiten an der Oberfläche des zu waschenden Zylinders (z. B. Greiferkanäle, Greiferrücken) nicht ausgeschlossen werden kann.

Auch erfordert die Lösung viel Sorgfalt bei der Fertigung, da die Verbindung zwischen U-Schiene und Membran druckdicht sein muß.

Die in der DE 42 09 642 A1 offenbarte Lösung beseitigt die oben genannten Nachteile nur teilweise. Um der Beschädigung der Membran entgegenzuwirken, ist die Kontaktfläche der Membran zum Zylinder wulstartig verstärkt ausgebildet, was zu einem nahezu linienförmigen Anpressen des Waschtuches zum Zylinder führt. Die übrigen Nachteile bleiben erhalten, da das oben beschriebene Prinzip (U-Schiene und Membran) verwirklicht ist.

Aus der DE 33 09 557 A1 ist eine Rakeleinrichtung für eine Walzenwaschvorrichtung bekannt. Diese dient zum Abrakeln der Waschflüssigkeit von der Walzenoberfläche. Dabei wird ein Profilschlauch mit einem geschlossenen Profil verwendet, der an seiner von der Walze abgewandten Fläche an einem Träger befestigt ist. Der Profilschlauch ist per Luftdruck an die Oberfläche der Walze anstellbar. Die der Walze zugewandte Fläche ist mit mindestens einem Rakelsteg versehen.

Diese Einrichtung ist für ein anderes Waschprinzip bestimmt und kann für das Waschen mit einem Waschtuch nicht verwendet werden.

Aufgabe der Erfindung ist es daher, eine Einrichtung zum Waschen von Zylinders zu entwickeln, bei der ein Waschtuch durch ein Andrückelement gegen die Oberfläche des zu waschenden Zylinders gedrückt wird, wobei das Andrückelement einfach und robust aufgebaut ist und beim Andrücken des Waschtuches die Breite der Kontaktfläche des Waschtuches mit dem Zylinder über die Länge des Zylinders immer gleich bleibt.

Diese Aufgabe wird durch die Merkmale des 1. Anspruchs gelöst.

Der Vorteil der erfindungsgemäßen Lösung besteht darin, dass der erfindungsgemäße Profilschlauch einfach herzustellen oder als Kaufteil im einschlägigen Handel kostengünstig zu beziehen ist. Obwohl es aus dem Stand der Technik (siehe die oben genannte DE 33 09 557 A1) seit mehr als anderthalb Jahrzehnten bekannt ist, derartige Profilschläuche zum Abrakeln von Waschflüssigkeit von Zylinderoberflächen einzusetzen, wurde erstmalig mit der vorliegenden Erfindung deren Eignung beim Einsatz in Waschvorrichtungen mit Waschtuch gefunden und damit überraschende Vorteile erzielt. Gegenüber dem die Tuch-Wascheinrichtungen betreffenden Stand der Technik entfallen die dort erforderlichen Dichtflächen, da keine dichtenden Einspannungen am Trägerprofil vorhanden sind. Durch den Steg an der dem waschenden Zylinder zugewandten Seite wird eine gleichmäßige Flächenpressung erreicht.

Die Erfindung soll nachfolgend anhand eines Ausführungsbeispieles näher erläutert werden. Die Zeichnung hierzu stellt eine Wascheinrichtung mit der erfindungsgemäßen Lösung dar.

Wie aus der Figur ersichtlich ist, besteht die Wascheinrichtung im Wesentlichen aus einer Vorratsrolle 1, einer Aufnahmerolle 3 und einem Waschtuch 4, das über ein Andrückelement 2 gegen die Mantelfläche eines zu waschenden Zylinders 7 gedrückt wird.

Die Vorratsrolle 1 besteht aus einer Spindel 11, auf die ein Vorratswickel 12 aufgewickelt ist. Die Aufnahmerolle 3 mit ihrer Spindel 31 dient zur Aufnahme des von der Vorratsrolle 2 abgezogenen Waschtuches 4. Das Waschtuch 4 wird auf der Spindel 31 zu einem Aufnahmewickel 32 aufgewickelt.

Die Vorratsrolle 1 und die Aufnahmerolle 3 sind in den Seitenwänden 51 des Gestells 5 gelagert. Die Spindeln 11; 31 werden je nach Bedarf durch einen nicht dargestellten Motor angetrieben, wobei der Motor vorzugsweise innerhalb einer der beiden Spindel 11, 31 angeordnet ist.

Weiterhin ist im Gestell 5 ein Sprührohrträger 52 vorgesehen, der ein Sprührohr 6 trägt. Das Waschtuch 4 wird über die dem Zylinder 7 zugewandte Seite des Andrückelementes 2 geführt. Das Andrückelement 2 besteht aus einem Träger 21, dem eine Gummimembran 22 zugeordnet ist und über eine Luftzuführung 23 mit Druckluft beaufschlagbar ist.

Die Gummimembran 22 ist erfindungsgemäß als ein Profilschlauch mit einem geschlossenen Profil ausgebildet, das an seinen in der Figur nicht dargestellten Enden verschlossen ist. Dieser Verschluß kann im einfachsten Fall dadurch erfolgen, dass die Enden außerhalb des Andrückbereiches durch Vukanisieren verschlossen werden. Auf seiner dem zu waschenden Zylinder 7 zugewandten Seite ist die Gummimembran 22 mit einem Steg 24 versehen. Der Steg weist eine flächige, dem Zylinder zugewandte Kontaktzone 26 auf.

Auf seiner dem Zylinder 7 abgewandten Seite besitzt die Gummimembran 22 einen verstärkten Fuß 25, der fest mit dem Träger 21 verbunden ist. Bei dem in der Figur dargestellten Beispiel ist der Fuß 25 mit dem Träger verklebt, er kann aber auch über Schienen mit diesem verspannt sein. Der Fuß selbst besitzt mindestens eine Luftdurchlaßöffnung 27, die der Luftzuführung 23 zugeordnet ist. Es ist aber auch möglich, mehrere gleichmäßig über die Breite der Wascheinrichtung verteilte Luftdurchlaßöffnungen 27 vorzusehen, die mit der Luftzuführung 23 in Verbindung stehen.

Zur Wirkungsweise der erfindungsgemäßen Einrichtung:

Während des Waschvorganges wird nun das Waschtuch 4 von dem Vorratswickel 12 abgezogen und zur Bildung des Aufnahmewickels 32 auf die Spindel 31 aufgewickelt. Das Waschtuch 4 wird über die dem Zylinder 7 zugewandte Seite eines Andrückelementes 2 geführt. Der Vorschub des Waschtuches 4 erfolgt dabei schrittweise oder kontinuierlich.

Die Gummimembran 22 wird mit einem Druckmedium, vorzugsweise Druckluft, beaufschlagt, so dass sich dadurch die dem Zylinder 7 zugewandte Seite mit dem Steg 24 mit seiner Kontaktzone 26 in Richtung des zu reinigenden Zylinders 7 verlagert und das Waschtuch 4 gegen den Zylinder 7 drückt. Das Waschtuch 4 kann dabei vorher über das Sprührohr 6 befeuchtet werden.

In einem hier nicht dargestellten Beispiel ist es auch möglich, den Profilschlauch ständig unter Druck zu belassen und den Träger in Richtung Zylinder zu verlagern.

### Aufstellung der verwendeten Bezugszeichen

- 1: Vorratsrolle
- 11: Spindel
- 12: Vorratswickel
- 2: Andrückelement
- 21: Träger
- 22: Gummimembran
- 23: Luftzuführung
- 24: Steg
- 25: Fuß
- 26: Kontaktzone
- 27: Luftdurchlaßöffnung
- 3: Aufnahmerolle
- 31: Spindel
- 32: Aufnahmewickel
- 4: Waschtuch
- 5: Gestell
- 51: Seitenwände
- 52: Sprührohrträger
- 6: Sprührohr
- 7: Zylinder

## Patentansprüche

1. Zylinderwascheinrichtung, bei der ein Waschtuch an die Oberfläche des zu waschenden Zylinders durch ein Andrückelement (2) andrückbar ist, wobei das Andrückelement (2) aus einer elastischen Gummimembran (22) besteht, die einem Träger (21) zugeordnet ist,
dadurch gekennzeichnet, dass
die Gummimembran (22) als Profilschlauch mit einem geschlossenen Profil ausgebildet ist, der fest an einem Träger (21) angeordnet und auf seiner dem zu waschenden Zylinder (7) zugewandten Seite mit einem Steg (24) versehen ist.

2. Zylinderwascheinrichtung nach Anspruch 1, dadurch gekennzeichnet, dass die Gummimembran (22) zum Anstellen an den zu waschenden Zylinder (7) mit einem druckerzeugenden Medium beaufschlagbar ist.

3. Zylinderwascheinrichtung nach Anspruch 2, dadurch gekennzeichnet, dass die Gummimembran (22) mit Luft befüllbar ist.

4. Zylinderwascheinrichtung nach Anspruch 1, dadurch gekennzeichnet, dass der dem Träger (21) zugewandte Fuß (25) der Gummimembran (22) verstärkt ausgebildet ist.

5. Zylinderwascheinrichtung nach Anspruch 1 und 4, dadurch gekennzeichnet, dass der Fuß (25) der Gummimembran (22) mit dem Träger (21) verklebt oder in diesen eingespannt ist.

6. Zylinderwascheinrichtung nach Anspruch 1, dadurch gekennzeichnet, dass der Steg (24) eine flächige, in Richtung Zylinder (7) weisende Kontaktzone (26) aufweist.

7. Zylinderwascheinrichtung nach Anspruch 1, dadurch gekennzeichnet, dass das mit Luft gefüllte Andrückelement (22) zum Anstellen an den Zylinder (7) in dessen Richtung verfahren wird.
